# EUROPÄISCHE PATENTSCHRIFT

(11) **EP 1 078 379 B1**
(45) Veröffentlichungstag und Bekanntmachung des Hinweises auf die Patenterteilung: **26.06.2002**
(21) Anmeldenummer: 99924947.7
(22) Anmeldetag: 12.05.1999
(51) Int. Cl.: H01H 3/02

(54) **NOTABSCHALTEINRICHTUNG**
EMERGENCY SHUTDOWN SYSTEM
SYSTEME D'ARRET D'URGENCE

(30) Priorität: 14.05.1998 DE 19821681
(43) Veröffentlichungstag der Anmeldung: 28.02.2001
(73) Patentinhaber: Moeller GmbH, 53115 Bonn (DE)
(72) Erfinder: ZACHARIAS, Albert, D-56566 Neuwied (DE); ERVEN, Wolfgang, D-40721 Hilden (DE)
(86) Internationale Anmeldenummer: EP9903256
(87) Internationale Veröffentlichungsnummer: WO9959175

(56) Entgegenhaltungen:
- DE-A- 3 142 925
- DE-A- 3 207 725
- DE-A- 3 608 569

## Beschreibung

### Technisches Gebiet

Die. Erfindung betrifft eine Notabschalteinrichtung nach dem Oberbegriff des Anspruches 1 und eine Notabschalteinrichtung nach dem Oberbegriff des Anspruches 2.

### Stand der Technik

Sowohl aus der Druckschrift DE 93 06 074 U1 als auch aus der Druckschrift DE 35 46 059 C2 ist eine Notabschalteinrichtung mit einem rohrförmigen stationären Führungsteil, einem an diesem mittels einer Kulisse verschieblich gelagerten Betätigungsknopf, einem Kontaktelemente betätigenden Betätigungsstößel, der über einen Mitnehmer axial verschieblich mit der Kulisse verbunden ist, und einer Betätigungsknopf und Betätigungsstößel beaufschlagenden Spannfeder bekannt. Beim Niederdrücken des Betätigungsknopfes aus der ungedrückten Ausgangsstellung wird die Spannfeder gegen den Widerstand elastischer Sprungelemente soweit zusammengedrückt, bis nach Überwindung des Widerstandes der Sprungelemente die bis dahin aufgebaute Energie der Spannfeder zu einer zwangsläufigen Fortbewegung des Betätigungsstößels und damit überlistungssicheren Abschaltung der Kontaktelemente führt. Zur Überführung des Betätigungsknopfes durch Ziehen in seine Ausgangsstellung ist über den Mitnehmer der Widerstand der Sprungelemente in umgekehrte Richtung zu überwinden, worauf der Betätigungsknopf nach DE 93 06 074 U1 durch die Wirkung der Spannfeder und nach DE 35 46 059 C2 durch die Wirkung einer Betätigungsknopf und Führungsteil beaufschlagenden Rückholfeder jeweils in seine Ausgangsstellung gelangt.

Von Nachteil bei diesen bekannten Notabschalteinrichtungen sind die durch Reibung zwischen den untereinander bewegten Teilen ungenügend genau bestimmbaren Auslösekräfte und Auslösewege beim Niederdrücken des Betätigungsknopfes sowie die mit der Reibung verbundenen Verschleißerscheinungen.

### Darstellung der Erfindung

Der Erfindung liegt daher die Aufgabe zugrunde, die Reproduzierbarkeit des Auslöseverhaltens von Notabschalteinrichtungen zu erhöhen.

Ausgehend von Notabschalteinrichtungen der eingangs genannten Art wird die Aufgabe erfindungsgemäß durch die kennzeichnenden Merkmale der unabhängigen Ansprüche gelöst, während den Unteransprüchen vorteilhafte Weiterbildungen zu entnehmen sind.

Der Betätigungsknopf wird durch die Spannfeder bzw. die Rückholfeder und die Sperrkörper daran gehindert, im unbetätigten Zustand aus seiner Ruheposition zu gelangen. Beim Betätigen des Betätigungsknopfes wird die Kulisse entgegen der Spannkraft der Spannfeder soweit verlagert, bis die im Führungsteil gelagerten Sperrkörper aus dem Eingriff der sperrenden Schrägen der Sperrflächen an der Kulisse freigegeben werden, wodurch der Betätigungsstößel durch die freiwerdende Energie der Spannfeder zwangsläufig gegen das Kontaktelement bewegt wird. Durch die erfindungsgemäßen Mittel wird erreicht, daß bei jeder Betätigung sowohl ein gleichbleibender, durch die Sperrflächen und die Lage der Ausnehmungen für die Sperrkörper definierte Auslöseweg als auch eine gleichbleibende, durch den Auslöseweg und die Spannfeder definierte Auslösekraft auftritt. Beim Zurücksetzen wird über den Betätigungsknopf und den Mitnehmer der Betätigungsstößel soweit zurückgezogen, bis die Sperrkörper über den Eingriff der Schrägen an der Kulisse wieder in den Eingriff der Schrägen am Betätigungsstößel gelangen. Die den Betätigungsstößel verriegelnde Kulisse wird in dem einem Falle durch die Spannfeder und dem anderen Falle durch die Rückholfeder in ihre Ausgangslage zurückgebracht. Die Spannfeder wird in dem einem Fall beim Betätigen und in dem anderen Fall beim Zurücksetzen des Betätigungsknopfes gespannt. Die Abstufung der Sperrflächen erfolgt jeweils mit einer Schräge, die in der Weise verläuft, daß die Sperrkörper im Verlauf der Betätigung bzw. der Rücksetzung des Betätigungsknopfes eine Bewegungskomponente senkrecht zur Betätigungsrichtung des Betätigungsknopfes ausführen.

Die Sperrflächen können konzentrisch bzw. eben parallel, umlaufend senkrecht oder schief oder radial zur Mittelachse der Notabschalteinrichtung angeordnet sein. Die Richtung der Abstufung der Sperrflächen kann radial, senkrecht tangential, schief tangential oder parallel zur Mittelachse verlaufen. Daraus läßt sich erkennen, daß durch entsprechende Anordnung der Sperrflächen und ihrer Schrägen die Verlagerung der Sperrkörper in den Ausnehmungen des Führungsteils zur Auslösung bzw. Verriegelung des Betätigungsstößels radial, tangential umlaufend oder parallel zur Mittelachse der Notabschalteinrichtung erfolgt oder aus einer Zusammensetzung der vorgenannten Verlagerungsbewegungen besteht. Mit diesen Möglichkeiten läßt sich die Erfindung mit Vorteil auf Notabschalteinrichtungen übertragen, die zum einen translatorisch, rotatorisch oder translatorisch-rotatorisch betätigt werden und bei denen zum anderen der Betätigungsstößel innerhalb oder außerhalb der Kulisse angeordnet ist. Als Sperrkörper lassen sich mit Vorteil kugelige oder zylindrische starre Körper, die im letzten Fall mit in einer Richtung geradlinig verlaufenden Sperrflächen zusammenwirken, verwenden. Ebenso können die Sperrkörper einstückig mit dem Führungsteil bewegbar verbunden sein.

### Kurze Beschreibung der Zeichnungen

Weitere Einzelheiten und Vorteile der Erfindung ergeben sich aus den folgenden, anhand von Figuren erläuterten Ausführungsbeispielen. Es zeigen
- Figur 1:: ein erstes Ausführungsbeispiel einer erfindungsgemäßen Notabschalteinrichtung;
- Figur 2:: ein zweites Ausführungsbeispiel einer erfindungsgemäßen Notabschalteinrichtung.

### Bester Weg zur Ausführung der Erfindung

Die Notabschalteinrichtung 1 nach Fig. 1 ist mit einem rohrförmigen stationären Führungsteil 4 und einem Betätigungsknopf 6 versehen. An dem Führungsteil 4 ist der Betätigungsknopf 6 mittels einer an ihm befestigten Kulisse 8 verschieblich gelagert. In der Kulisse 8 ist ein Betätigungsstößel 10 für nicht dargestellte Kontaktelemente angeordnet. Der Betätigungsstößel 10 ist über einen mit dem Betätigungsknopf 6 verbundenen Mitnehmer 12 in bzw. entgegen der Betätigungsrichtung D verschieblich mit der Kulisse 8 gekoppelt. Eine druckbeaufschlagte Spannfeder 14 stützt sich an entsprechenden Flächenelementen zwischen Betätigungsknopf 6 und Betätigungsstößel 10 ab. Die Kulisse 8 und der Betätigungsstößel 10 sind gegenüberliegend mit Sperrflächen 16 bzw. 18 ausgestattet. Die zur Mittelachse 20 weisende Sperrflächen 16 der Kulisse 8 sind jeweils aus ersten Teilflächen 22, gegenüber diesen nach außen zurückgesetzten zweiten Teilflächen 26 sowie die Teilflächen 22 und 26 verbindenden Schrägen 30 zusammengesetzt. Die von der Mittelachse 20 weisenden Sperrflächen 18 des Betätigungsstößels 10 sind jeweils aus ersten Teilflächen 24, gegenüber diesen nach außen zurückgesetzten zweiten Teilflächen 28 sowie die beiden Teilflächen 24 und 28 verbindenden Schrägen 32 zusammengesetzt. Die Sperrflächen 16 und 18 sind demnach senkrecht zur Betätigungsrichtung D und von der Mittelachse 20 nach außen abgesetzt. In Ausnehmungen 34 des Führungsteiles 4 sind kugelförmige steife Sperrkörper 36 gelagert, die an beiden Sperrflächen 16 und 18 anliegen.

Beim Niederdrücken des Betätigungsknopfes 6 der Notabschalteinrichtung 1 aus der dargestellten Ausgangslage in Betätigungsrichtung D wird die Kulisse 8 in die gleiche Richtung verschoben. Solange die Sperrkörper 36 an den ersten Teilflächen 22 der zur Kulisse 8 gehörenden Sperrflächen 16 anliegen, ist der Betätigungsstößel 10 daran gehindert, mit seinen Schräge 32 an den Sperrkörpern 36 vorbei zu gleiten. Während dieser Bewegungsphase wird die bereits vorgespannte Spannfeder 14 zunehmend zusammengedrückt. Im Verlauf der weiteren Betätigung in Betätigungsrichtung D gelangen die Sperrkörper außer Eingriff von den ersten Teilflächen 22 der Kulisse 8, aber dafür in Eingriff mit den Schrägen 30 der Kulisse 8. In weiteren Verlauf dieser Bewegungsphase verlagern sich die Sperrkörper 36 durch die Kraftwirkung der Spannfeder 14 über die Schrägen 32 des Betätigungsstößels 10 nach außen und gelangen schließlich außer Eingriff von den Schrägen 32. Der ausgelöste Betätigungsstößel 10 wird daraufhin zwangsläufig durch die sich entladende Federenergie der Spannfeder 14 weiter in Betätigungsrichtung D getrieben. Beim Zurücksetzen des Betätigungsknopfes 6 entgegen der Betätigungsrichtung D wird der Betätigungsstößel 10 über den Mitnehmer 12 zurückgeführt, wobei die Sperrkörper 36 durch die Schrägen 30 der Kulisse 8 wieder zur Anlage gegen die Schrägen 32 des Betätigungsstößels 10 verlagert werden. Der Betätigungsknopf 6 wird schließlich durch die Federkraft der Spannfeder 14 in seiner wieder erreichten Ausgangsposition gehalten.

Die Notabschalteinrichtung 2 nach Fig. 2 unterscheidet sich von der vorstehend beschriebenen dadurch, daß sich an entsprechenden Flächenelementen die auf Druck vorgespannte Spannfeder 14 zwischen Führungsteil 4 und Betätigungsstößel 10 und eine druckbeaufschlagte Rückholfeder 38 zwischen Betätigungsknopf 6 und Führungsteil 4 abstützt.

Beim Niederdrücken und Zurücksetzen des Betätigungsknopfes 6 der Notabschalteinrichtung 2 in bzw. entgegen der Betätigungsrichtung D wirken die Sperrkörper 36 mit den Sperrflächen 16 und 18 von Kulisse 8 bzw. Betätigungsstößel 10 in der gleichen, vorstehend für die Notabschalteinrichtung 1 nach Fig. 1 beschriebenen Weise zusammen. Beim Niederdrücken des Betätigungsknopfes 6 aus der dargestellten Ausgangslage in Betätigungsrichtung D wird die Kulisse 8 in gleiche Richtung verschoben, bis durch Freigabe der Sperrkörper 36 die sich entspannende Spannfeder 14 den ausgelösten Betätigungsstößel 10 zwangsläufig in Richtung der Kontaktelemente treibt. Beim Niederdrücken wird die Rückholfeder 38 vollkommen zusammengedrückt. Beim Zurücksetzen des Betätigungsknopfes 6 entgegen der Betätigungsrichtung D wird der Betätigungsstößel 10 über den Mitnehmer 12 zurückgeführt wobei die Spannfeder 14 vorgespannt wird. Sobald der Betätigungsstößel 10 die Sperrkörper 36 freigibt, wird die Kulisse 8 durch die Federkraft der Rückholfeder 38 in seine Ausgangsposition zurückbewegt und dort gehalten.

So läßt sich die Erfindung beispielsweise auch mit zylindrischen Sperrkörpern 36 ausführen, wobei sich in diesem Falle die Sperrflächen 16 und 18 aus jeweils ebenen ersten Teilflächen 22 bzw. 24, zweiten Teilflächen 26 bzw. 28 und Schrägen 30 bzw. 32 zusammensetzen.

### Bezugszeichenliste:

- 1; 2: Notabschalteinrichtung
- 4: Führungsteil
- 6: Betätigungsknopf
- 8: Kulisse
- 10: Betätigungsstößel
- 12: Mitnehmer
- 14: Spannfeder
- 16; 18: Sperrfläche
- 20: Mittelachse
- 22; 24: erste Teilfläche
- 26; 28: zweite Teilfläche
- 30; 32: Schräge
- 34: Ausnehmung
- 36: Sperrkörper
- 38: Rückholfeder
- D: Betätigungsrichtung

## Patentansprüche

1. Notabschalteinrichtung mit einem rohrförmigen stationären Führungsteil (4), einem an diesem mittels einer Kulisse (8) verschieblich gelagerten Betätigungsknopf (6), einem Kontaktelemente betätigenden Betätigungsstößel (10), der über einen Mitnehmer (12) axial verschieblich mit dem Betätigungsknopf (6) verbunden ist, und einer Betätigungsknopf (6) und Betätigungsstößel (10) beaufschlagenden Spannfeder (14), **dadurch gekennzeichnet, daß** die Kulisse (8) und der Betätigungsstößel (10) gegenüberliegende Sperrflächen (16; 18), die jeweils über eine Schräge (30; 32) wenigstens senkrecht zur Betätigungsrichtung (D) des Betätigungsknopfes (6) abgestuft und zwischen denen in Ausnehmungen (34) des Führungsteiles (4) steife Sperrkörper (36) anliegend gelagert sind, aufweisen, so daß beim Betätigen die Kulisse (8) entgegen der Spannkraft der Spannfeder (14) soweit verlagert wird, bis die im Führungsteil (4) gelagerten Sperrkörper (36) aus dem Eingriff der sperrenden Schrägen (30) der Sperrflächen (16) an der Kulisse (8) freigegeben werden, wodurch der Betätigungsstößel (10) durch die freiwerdende Energie der Spannfeder (14) zwangsläufig gegen das Kontaktelement bewegt wird.

2. Notabschalteinrichtung mit einem rohrförmigen stationären Führungsteil (4), einem an diesem mittels einer Kulisse (8) verschieblich gelagerten Betätigungsknopf (6), einem Kontaktelemente betätigenden Betätigungsstößel (10), der über einen Mitnehmer (12) axial verschieblich mit dem Betätigungsknopf (6) verbunden ist, einer Betätigungsknopf (6) und Führungsteil (4) beaufschlagenden Rückholfeder (38) sowie einer mit einem Ende den Betätigungsstößel (10) beaufschlagenden Spannfeder (14), **dadurch gekennzeichnet, daß** die Spannfeder (14) mit dem anderen Ende das Führungsteil (4) beaufschlagt und daß die Kulisse (8) und der Betätigungsstößel (10) gegenüberliegende Sperrflächen (16; 18), die jeweils über eine Schräge (30; 32) wenigstens senkrecht zur Betätigungsrichtung (D) des Betätigungsknopfes (6) abgestuft und zwischen denen in Ausnehmungen (34) des Führungsteiles (4) steife Sperrkörper (36) anliegend gelagert sind, aufweisen, so daß beim Betätigen die Kulisse (8) entgegen der Spannkraft der Spannfeder (14) soweit verlagert wird, bis die im Führungsteil (4) gelagerten Sperrkörper (36) aus dem Eingriff der sperrenden Schrägen (30) der Sperrflächen (16) an der Kulisse (8) freigegeben werden, wodurch der Betätigungsstößel (10) durch die freiwerdende Energie der Spannfeder (14) zwangsläufig gegen das Kontaktelement bewegt wird.

3. Notabschalteinrichtung nach Anspruch 1 oder 2, **dadurch gekennzeichnet, daß** die Richtung der Abstufung der Sperrflächen (16; 18) eine Komponente radial zur Mittelachse (20) der Notabschalteinrichtung (1; 2) aufweist.

4. Notabschalteinrichtung nach Anspruch 1 oder 2, **dadurch gekennzeichnet, daß** die Richtung der Abstufung der Sperrflächen eine Komponente umlaufend zur Mittelachse der Notabschalteinrichtung aufweist.

5. Notabschalteinrichtung nach Anspruch 1 oder 2, **dadurch gekennzeichnet, daß** die Richtung der Abstufung der Sperrflächen eine Komponente parallel zur Mittelachse der Notabschalteinrichtung aufweist.

6. Notabschalteinrichtung nach einem der Ansprüche 1 bis 5, **dadurch gekennzeichnet, daß** der Betätigungsstößel (10) innerhalb der Kulisse (8) angeordnet ist.

7. Notabschalteinrichtung nach einem der Ansprüche 1 bis 5, **dadurch gekennzeichnet, daß** die Kulisse innerhalb des Betätigungsstößels angeordnet ist.

8. Notabschalteinrichtung nach einem der Ansprüche 1 bis 7, **dadurch gekennzeichnet, daß** die Sperrkörper (36) kugelförmig sind.

9. Notabschalteinrichtung nach einem der Ansprüche 1 bis 7, **dadurch gekennzeichnet, daß** die Sperrkörper (36) walzenförmig sind.

10. Notabschalteinrichtung nach einem der Ansprüche 1 bis 9, **dadurch gekennzeichnet, daß** die Sperrkörper (36) einstückig und bewegbar mit dem Führungsteil (4) verbunden sind.

## Claims

1. Emergency disconnection device having a tubular stationary guide part (4), an actuating knob (6) that is displaceably mounted on the latter by means of a slotted guide (8), an actuating plunger (10) which actuates contact elements and which is axially displaceably connected to the actuating knob (6) via a driver (12), and a clamping spring (14) that acts on actuating knob (6) and actuating plunger (10), **characterized in that** the slotted guide (8) and the actuating plunger (10) have opposite blocking surfaces (16; 18), which are each graded via a bevel (30; 32) at least at right angles to the actuating direction (D) of the actuating knob (6) and between which rigid blocking elements (36) are mounted so as to rest in recesses (34) in the guide part (4), so that, when it is actuated, the slotted guide (8) is displaced counter to the clamping force of the clamping spring (14) until the blocking elements (36) mounted in the guide part (4) are released from the engagement of the blocking bevels (30) of the blocking surfaces (16) on the slotted guide (8), as a result of which the actuating plunger (10) is moved forcibly against the contact element by the energy released by the clamping spring (14).

2. Emergency disconnection device having a tubular stationary guide part (4), an actuating knob (6) that is displaceably mounted on the latter by means of a slotted guide (8), an actuating plunger (10) which actuates contact elements and which is axially displaceably connected to the actuating knob (6) via a driver (12), a restoring spring (38) that acts on actuating knob (6) and guide part (4) and a clamping spring (14) that acts with one end on the actuating plunger (10), **characterized in that** the clamping spring (14) acts with the other end on the guide part (4), and **in that** the slotted guide (8) and the actuating plunger (10) have opposite blocking surfaces (16; 18), which are each graded via a bevel (30; 32) at least at right angles to the actuating direction (D) of the actuating knob (6) and between which rigid blocking elements (36) are mounted so as to rest in recesses (34) in the guide part (4), so that, when it is actuated, the slotted guide (8) is displaced counter to the clamping force of the clamping spring (14) until the blocking elements (36) mounted in the guide part (4) are released from the engagement of the blocking bevels (30) of the blocking surfaces (16) on the slotted guide (8), as a result of which the actuating plunger (10) is moved forcibly against the contact element by the energy released by the clamping spring (14).

3. Emergency disconnection device according to Claim 1 or 2, **characterized in that** the direction of the grading of the blocking surfaces (16; 18) has a component radially with respect to the mid-axis (20) of the emergency disconnection device (1; 2).

4. Emergency disconnection device according to Claim 1 or 2, **characterized in that** the direction of the grading of the blocking surfaces has a component circumferential to the mid-axis of the emergency disconnection device.

5. Emergency disconnection device according to Claim 1 or 2, **characterized in that** the direction of the grading of the blocking surfaces has a component parallel to the mid-axis of the emergency disconnection device.

6. Emergency disconnection device according to one of Claims 1 to 5, **characterized in that** the actuating plunger (10) is arranged within the slotted guide (8).

7. Emergency disconnection device according to one of Claims 1 to 5, **characterized in that** the slotted guide is arranged within the actuating plunger.

8. Emergency disconnection device according to one of Claims 1 to 7, **characterized in that** the blocking elements (36) are spherical.

9. Emergency disconnection device according to one of Claims 1 to 7, **characterized in that** the blocking elements (36) are shaped like rolls.

10. Emergency disconnection device according to one of Claims 1 to 9, **characterized in that** the blocking elements (36) are connected to the guide part (4) in one piece and such that they can move.

## Revendications

1. Système d'arrêt d'urgence comprenant une partie de guidage stationnaire de forme tubulaire (4), un bouton d'actionnement (6) monté mobile sur celle-ci au moyen d'une coulisse (8), un poussoir d'actionnement (10) actionnant des éléments de contact, qui est connecté au bouton d'actionnement (6) de manière mobile axialement par le biais d'un organe d'entraînement (12), et un ressort tendeur (14) sollicitant le bouton d'actionnement (6) et le poussoir d'actionnement (10), **caractérisé en ce que** la coulisse (8) et le poussoir d'actionnement (10) présentent des faces de blocage opposées (16 ; 18) qui sont chacune étagées par l'intermédiaire d'un biseau (30 ; 32) au moins perpendiculairement à la direction d'actionnement (D) du bouton d'actionnement (6) et entre lesquelles sont montés des corps de blocage rigides (36) dans des logements (34) de la partie de guidage (4), de sorte que lors de l'actionnement, la coulisse (8) soit déplacée à l'encontre de la force de tension du ressort tendeur (14) jusqu'à ce que les corps de blocage (36) montés dans la partie de guidage (4) soient libérés hors de l'engagement des biseaux bloquants (30) des faces de blocage (16) sur la coulisse (8), ce par quoi le poussoir d'actionnement (10) est forcé par l'énergie libérée du ressort tendeur (14) contre l'élément de contact.

2. Système d'arrêt d'urgence comprenant une partie de guidage stationnaire de forme tubulaire (4), un bouton d'actionnement (6) monté mobile sur celle-ci au moyen d'une coulisse (8), un poussoir d'actionnement (10) actionnant des éléments de contact, qui est connecté au bouton d'actionnement (6) de manière mobile axialement par le biais d'un organe d'entraînement (12), et un ressort de rappel (38) sollicitant le bouton d'actionnement (6) et la partie de guidage (4) ainsi qu'un ressort tendeur (14) sollicitant le poussoir d'actionnement (10) avec une extrémité, **caractérisé en ce que** le ressort tendeur (14) sollicite avec l'autre extrémité la partie de guidage (4) et **en ce que** la coulisse (8) et le poussoir d'actionnement (10) présentent des faces de blocage opposées (16 ; 18) qui sont chacune étagées par l'intermédiaire d'un biseau (30 ; 32) au moins perpendiculairement à la direction d'actionnement (D) du bouton d'actionnement (6) et entre lesquelles sont montés des corps de blocage rigides (36) dans des logements (34) de la partie de guidage (4), de sorte que lors de l'actionnement, la coulisse (8) soit déplacée à l'encontre de la force de tension du ressort tendeur (14) jusqu'à ce que les corps de blocage (36) montés dans la partie de guidage (4) soient libérés hors de l'engagement des biseaux bloquants (30) des faces de blocage (16) sur la coulisse (8), ce par quoi le poussoir d'actionnement (10) est forcé par l'énergie libérée du ressort tendeur (14) contre l'élément de contact.

3. Système d'arrêt d'urgence selon la revendication 1 ou 2, **caractérisé en ce que** la direction de l'étagement des faces de blocage (16 ; 18) présente une composante radiale par rapport à l'axe médian (20) du système d'arrêt d'urgence (1 ; 2).

4. Système d'arrêt d'urgence selon la revendication 1 ou 2, **caractérisé en ce que** la direction de l'étagement des faces de blocage présente une composante périphérique par rapport à l'axe médian du système d'arrêt d'urgence.

5. Système d'arrêt d'urgence selon la revendication 1 ou 2, **caractérisé en ce que** la direction de l'étagement des faces de blocage présente une composante parallèle par rapport à l'axe médian du système d'arrêt d'urgence.

6. Système d'arrêt d'urgence selon l'une quelconque des revendications 1 à 5, **caractérisé en ce que** le poussoir d'actionnement (10) est disposé à l'intérieur de la coulisse (8).

7. Système d'arrêt d'urgence selon l'une quelconque des revendications 1 à 5, **caractérisé en ce que** la coulisse est disposée à l'intérieur du poussoir d'actionnement.

8. Système d'arrêt d'urgence selon l'une quelconque des revendications 1 à 7, **caractérisé en ce que** les corps de blocage (36) sont de forme sphérique.

9. Système d'arrêt d'urgence selon l'une quelconque des revendications 1 à 7, **caractérisé en ce que** les corps de blocage (36) sont en forme de rouleaux.

10. Système d'arrêt d'urgence selon l'une quelconque des revendications 1 à 9, **caractérisé en ce que** les corps de blocage (36) sont connectés d'une pièce et de manière mobile à la partie de guidage (4).
